# EUROPÄISCHE PATENTSCHRIFT

(11) **EP 2 172 144 B1**
(45) Veröffentlichungstag und Bekanntmachung des Hinweises auf die Patenterteilung: **09.03.2022**
(21) Anmeldenummer: 09011806.8
(22) Anmeldetag: 16.09.2009
(51) Int. Cl.: A47L 15/50, A47L 19/04

(54) **Geschirrkorb**
Crockery basket
Panier à vaisselle

(30) Priorität: 01.10.2008 AT 15312008
(43) Veröffentlichungstag der Anmeldung: 07.04.2010
(73) Patentinhaber: FRIES PLANUNGS- UND MARKETINGGESELLSCHAFT m.b.H., 6832 Sulz (AT)
(72) Erfinder: Göbl, Othmar, 6844 Altach (AT)
(74) Vertreter: Torggler & Hofmann Patentanwälte - Rankweil

(56) Entgegenhaltungen:
- EP-A2- 1 287 780
- GB-A- 1 101 494
- JP-A- H0 872 872
- JP-A- H07 236 606
- JP-A- H11 206 692
- US-A- 3 027 041

## Beschreibung

Die vorliegende Erfindung betrifft einen Geschirrkorb gemäß des Oberbegriffs des Patentanspruchs 1.

Geschirrkörbe werden beim Stand der Technik einerseits zum Lagern, andererseits aber auch zum Spülen von Geschirr in speziellen für die Gastronomie ausgelegten Geschirrspülmaschinen verwendet. Die Geschirrkörbe haben in der Regel einen mit Durchtrittsöffnung versehenen Korbboden, damit noch am Geschirr vorhandene Feuchtigkeit den Korb verlassen kann. In der Regel sind die beim Stand der Technik bekannten Geschirrkörbe stapelbar. Es gibt verschiedenste Einsätze um verschiedene Arten von Geschirr sicher in Position im Geschirrkorb zu halten. Geschirrkörbe für Teller sind dazu ausgelegt, dass Teller auf ihrem Tellerrand stehend an Stützen angelehnt werden, um so eine optimale Zugänglichkeit auf alle Flächen der Teller während des Spülvorgangs zu gewährleisten. Beim Stand der Technik gibt es Geschirrkörbe, bei denen die Stützen in Form von z.B. drahtförmigen Einsätzen ausgeführt sind. Bei gattungsgemäßen Geschirrkörben der oben genannten Art sind die Stützen jedoch an den Korbboden angeformt. Gattungsgemäße Geschirrkörbe sind in der GB 1 101 494 gezeigt.

Insbesondere in der Gastronomie hat sich in den letzten Jahren immer mehr der Trend zur Verwendung von besonders großen Tellern durchgesetzt. Dies stellt die Gastronomie vor das Problem, dass nun verschiedenste Teller mit verschiedensten Größen gelagert und auch gespült werden müssen. Nun ist es zwar denkbar, für jede Tellergröße einen eigenen, speziell angepassten Geschirrkorb vorzusehen. Dies ist aber unwirtschaftlich und auch unpraktisch im täglichen Betrieb.

Aufgabe der Erfindung ist es daher, gattungsgemäße Geschirrkörbe dahingehend zu verbessern, dass im Geschirrkorb möglichst viele Teller unterschiedlicher Größe sicher auf ihrem Tellerrand stehend gelagert werden können, ohne dass die Gefahr besteht, dass diese Teller aneinander anschlagen.

Dies wird erfindungsgemäß mit einem Geschirrkorb gemäß Patentanspruch 1 erreicht.

Durch die jeweils in Richtung aufeinander zu abfallend abgeschrägten Stützkanten der jeweils ein Stützenpaar bildenden Stützen, ist es möglich, sehr unterschiedlich große Teller auf ihrem Tellerrand stehend abzustützen. Durch die abgeschrägten Stützkanten kann sowohl für die sehr großen, als auch für die sehr kleinen Teller eine möglichst aufrechte Standposition gewährleistet werden, was zum Einen zum Spülen der Teller günstig ist und zum Anderen auch eine relativ dichte Packung der Teller im Geschirrkorb und damit eine hohe Anzahl von Tellern pro Geschirrkorb ermöglicht.

Die Stützkanten müssen nicht zwingend in Form von spitzwinkeligen Kanten im mathematischen Sinn ausgebildet sein. Sie können vielmehr auch abgerundet und/oder auch flächig in Form von Stützflächen ausgebildet sein. Sie bezeichnen allgemein den Bereich bzw. Abschnitt der Oberfläche der jeweiligen Stütze, der für das Anlehnen der Tellerunterseite des auf dem Tellerrand stehenden Tellers vorgesehen ist. Der Begriff "schräg" bzw. "abgeschrägt" steht allgemein für Anordnungen die weder parallel noch orthogonal sind. Diese Begriffe umfassen somit all diejenigen Winkel, die von 0° und 90° und den ganzzahligen Vielfachen von 90° abweichen. Unter einer stehenden Lagerung der Teller im Geschirrkorb wird verstanden, dass die Teller im Geschirrkorb bzw. auf dem Korbboden des Geschirrkorbes auf ihrem Tellerrand stehen. Dabei sind die Teller jedoch nicht streng orthogonal freistehend, sondern mehr oder weniger schräg gegen die Vertikale mit der Tellerunterseite an den Stützen abgestützt. Unter der Tellerunterseite wird die äußere Oberfläche des Tellers verstanden, die beim normalen Essen aus dem Teller der Unterlage, auf dem der Teller steht, zugewandt ist. Auf der gegenüberliegenden Telleroberseite befindet sich das Essen. Der Tellerrand ist die Kante bzw. der Rand des Tellers, die (der) Tellerunterseite und Telleroberseite voneinander trennen. Unter dem weiter unten verwendeten Begriff der "Betriebsstellung des Geschirrkorbes" wird diejenige Stellung verstanden, in der der Geschirrkorb mit seinem Korbboden auf einer in der Regel horizontalen Fläche steht. In dieser Stellung kann er von oben mit Tellern oder Tabletts beladen werden. Der Vollständigkeit halber wird darauf hingewiesen, dass die Teller natürlich auch mit ihrer Telleroberseite an den Stützen bzw. deren Stützkanten angelehnt werden können. Eine optimale Platzausnutzung der erfindungsgemäßen Geschirrkörbe ergibt sich aber, wenn die Teller mit ihrer Tellerunterseite bzw. dem der Tellerunterseite zugewandten Bereich des Tellerrandes an den Stützen angelehnt werden. Zum Anlehnen eines Tellers ist immer ein Stützenpaar aus zumindest zwei Stützen vorgesehen. In der Regel handelt es sich dabei um genau zwei Stützen pro Stützenpaar. Es können aber auch noch zusätzliche Stützen für einen Teller vorgesehen sein, wenn dies in einer speziellen Ausführungsform sinnvoll erscheint. Der Geschirrkorb weist in der Regel eine Vielzahl von Stützenpaaren auf. Unter dem Begriff "angeformt" wird eine einstückige Befestigung bzw. Verbindung verstanden.

Weitere Einzelheiten und Merkmale eines bevorzugten Ausführungsbeispiels der Erfindung werden anhand der nachfolgenden Figurenbeschreibung erläutert. Dabei zeigen:
Fig. 1 eine perspektivische Ansicht auf das erfindungsgemäße Ausführungsbeispiel eines Geschirrkorbes, wobei verschieden große Teller und ein Tablett im Geschirrkorb stehend gelagert sind;
Fig. 2 eine perspektivische Ansicht auf diesen Geschirrkorb, ohne Teller und ohne Tablett;
Fig. 3 eine Draufsicht auf den Geschirrkorb, bzw. dessen Korbboden;
Fig. 4 eine weitere perspektivische Ansicht des Geschirrkorbes;
Fig. 5 eine perspektivische Ansicht auf die Unterseite des Geschirrkorbes;
Fig. 6 eine Detaildarstellung als Schnitt entlang der gemeinsamen Ebene der beiden Stützen eines Stützenpaares.

In Fig. 1 ist beispielhaft zu sehen, wie verschieden große Teller 6 in dem Geschirrkorb 1 auf ihrem Tellerrand 5 stehend gelagert sind. Um sie in dieser Position zu halten, ist jedem Teller 6 ein Stellplatz innerhalb des Geschirrkorbes 1 zugewiesen. Dieser Stellplatz ist einerseits durch zwei, ein Stützenpaar bildende Stützen 3 und die diesem Stützenpaar zugeordneten Zusatzstützen 14 vorgegeben. Die Teller 6 werden an ihren Tellerunterseiten 4 von den abgeschrägten Stützkanten 7 der Stützen 3 abgestützt. In diesem Sinne ist der Tellerunterseite 4 auch der, der Tellerunterseite 4 zugewandte Bereich des Tellerrandes 5 zuzurechnen, mit dem, wie beim kleinen Teller in Fig.1 zu sehen, sich vor allem kleine Teller an den Stützkanten 7 anlehnen. Die Zusatzstützkanten 15 der Zusatzstützen 14 verhindern ein Abrutschen der Teller aus ihren stehenden Positionen, indem der Tellerrand 5 bereichsweise an den Zusatzstützkanten 15 anliegt. Auch die Zusatzstützkanten 15 müssen nicht zwingend in Form von spitzwinkeligen Kanten im mathematischen Sinn ausgebildet sein. Auch sie können abgerundet und/oder auch flächig in Form von Zusatzstützflächen ausgebildet sein. Sie bezeichnen allgemein den Bereich bzw. die Stelle der Oberfläche der jeweiligen Zusatzstütze 14, der (die) für das Abstützen des Tellerrandes 5 des Tellers 6 vorgesehen ist.

Die gezeigte Ausgestaltungsform eines erfindungsgemäßen Geschirrkorbes 1 weist zwei Reihen 17 und 17' von Stützenpaaren auf. Die Stützenpaare sind innerhalb der jeweiligen Reihe 17, 17' hintereinander angeordnet, sodass insgesamt im Geschirrkorb 1, benachbart zueinander, zwei Reihen von Tellern angeordnet werden können. Durch die weiter unten im Detail erläuterte spezielle Anordnung der beiden Reihen 17 und 17' relativ zueinander, ist es möglich, dass auch größere Tabletts 24, welche sich über beide Reihen erstrecken, im Geschirrkorb 1 stehend angeordnet werden können. Wie weiter unten anhand von Fig. 3 im Detail noch erläutert, sind die Stützen eines Stützenpaares im gezeigten Ausführungsbeispiel leicht schräg gegenüber den Seitenwänden 12 des Geschirrkorbes 1 angeordnet. Darüber hinaus haben die beiden Reihen 17 und 17' einen Versatz 18, welcher es erlaubt, wie in Fig. 1 dargestellt, zwei besonders große Teller 6 benachbart zueinander in jeweils eine der Reihen 17 und 17' zu stellen, ohne dass die Teller aneinander anschlagen. Dies wird insbesondere durch den Versatz 18 der beiden Reihen 17 und 17' zueinander ermöglicht.

Die Stützen 3 und im gezeigten Ausführungsbeispiel auch die Zusatzstützen 14 sind an den Korbboden 2 angeformt, bzw. einstückig mit diesem verbunden. Sie stehen wie frei stehende Pfähle bzw. Pfosten bzw. Steher vom Korbboden 2 ab.

Der Geschirrkorb 1 des hier gezeigten Ausführungsbeispiels ist in seiner Grundform im Wesentlichen quadratisch ausgebildet. Dies ist eine beim Stand der Technik übliche Grundform. Von ihr kann natürlich auch abgewichen werden. Die äußere Kantenlänge des Geschirrkorbes 1 beträgt im gezeigten Ausführungsbeispiel ca. 60 cm.

Im gezeigten Ausführungsbeispiel sind die beiden Stützen 3 eines jeweiligen Stützenpaares jeweils zumindest bereichsweise, hier vollständig, plattenförmig ausgebildet. Die abgeschrägten Stützkanten 7 bilden jeweils die vom Korbboden 2 wegweisende Begrenzung dieser plattenförmigen Bereiche. Die abgeschrägten Stützkanten 7 fallen in der jeweiligen Richtung 8 aufeinander zu, in Richtung 9 hin zum Korbboden 2 ab. An den Stützen 3 können Rippen 11 zur Verstärkung oder zum Abstützen der Stützen 3 am Korbboden 2 angeordnet sein. Vorzugsweise sind diese einstückig an der jeweiligen Stütze 3 und/oder dem Korbboden 2 angeformt. Die Oberflächen der plattenförmigen Bereiche der beiden Stützen 3 eines Stützenpaares liegen günstigerweise in einer gemeinsamen Ebene. Um ihre Verstärkungs- und/oder Abstützfunktion wahrnehmen zu können, sind die Rippen 11 günstigerweise schräg oder orthogonal zu dieser gemeinsamen Ebene angeordnet. Die gemeinsame Ebene wird weiter unten anhand von Fig. 3 noch genauer erläutert.

Im gezeigten Ausführungsbeispiel sind einem Stützenpaar der Stützen 3 jeweils zwei Zusatzstützen 14 zugeordnet, an deren Zusatzstützkanten 15 der dem Korbboden 2 zugewandte Bereich des Tellerrandes 5 abgestützt werden kann. Dies muss nicht zwingend so sein. Es kann abweichend davon auch vorgesehen sein, dass nur eine oder mehr als zwei Zusatzstützen 14 dem jeweiligen Stützenpaar zugeordnet sind. Handelt es sich um zwei oder mehr Zusatzstützen 14 pro Stellplatz bzw. Stützenpaar, so sind die Zusatzstützen 14 günstigerweise voneinander beabstandet. Im Korbboden 2 sind zwischen den beiden jeweils einem Stützenpaar zugeordneten Zusatzstützen 14 günstigerweise Vertiefungen zur Aufnahme des Tellerrandes 5 jedes Tellers 6 vorgesehen. Im gezeigten Ausführungsbeispiel wird dies dadurch realisiert, dass der Korbboden 2 an sich bereits gitterartig ausgebildet ist und die Gitterstäbe einen entsprechenden Freiraum für die Vertiefung vorsehen. Wie eingangs erläutert, sind gitterförmige bzw. mit Durchbrüchen versehene Ausgestaltungsformen vom Korbboden 2 und Seitenwänden 12 des Geschirrkorbes 1 günstig, um ein schnelles Trocknen des Geschirrs sicher zu stellen und dafür zu sorgen, dass keine Restfeuchte im Korb verbleibt. Darüber hinaus wird durch die Ausnehmung bzw. die gitterartige Ausbildung natürlich auch Gewicht eingespart.

Fig. 2 zeigt nun noch einmal eine perspektivische Darstellung in Form einer Ansicht von schräg oben auf den Geschirrkorb 1, bei der keine Teller 6 oder Tabletts 24 im Geschirrkorb 1 vorhanden sind. Zu sehen ist hier auch, dass die Oberkanten der Seitenwände 12, welche den jeweils äußeren Stützen 3 benachbart sind, leicht herabgesetzt sind, damit die Tellerränder 5 von großen Tellern 6 noch über sie überstehen können.

Fig. 3 zeigt nun eine Draufsicht auf den Korbboden 2. Es handelt sich dabei um eine Ansicht entlang einer Vertikalen von oben nach unten auf den auf einer horizontalen Fläche aufstehenden Geschirrkorb 1. In dieser Ansicht sind einige besonders bevorzugte Ausgestaltungsmerkmale eines erfindungsgemäßen Geschirrkorbes 1 besonders gut zu erkennen.

Bei der Erfindung ist vorgesehen, dass jeweils die abgeschrägten Stützkanten 7 der beiden Stützen 3 eines Stützenpaares in der gezeigten Draufsicht auf den Korbboden 2 auf einer gemeinsamen Geraden 10 liegen. Im gezeigten Ausführungsbeispiel verläuft durch diese Gerade 10 eine vertikal stehende Ebene, welche eine gemeinsame Ebene bildet, in der die Stützkanten 7 der beiden Stützen 3 des Stützenpaares liegen. In dieser gemeinsamen Ebene liegt auch jeweils eine Oberfläche der plattenförmigen Bereiche der beiden Stützen 3 dieses Stützenpaares. Die gegenüberliegenden Oberflächen der plattenförmigen Bereiche der beiden Stützen 3 des Stützenpaares liegen in einer dazu parallelen gemeinsamen Ebene. Ebenfalls gut zu sehen ist in dieser Darstellung gemäß Fig. 3, dass es, um möglichst große Teller 6 in dem Geschirrkorb 1 unterzubringen, vorgesehen ist, dass die gemeinsame Gerade 10 der Stützkanten 7 nicht exakt orthogonal auf die dazu benachbarte Seitenwand 12 trifft. Es ist vielmehr ein schräger Winkel 13 vorgesehen, der vorzugsweise im Winkelbereich von 70° bis 89° liegt. Im gezeigten Ausführungsbeispiel handelt es sich um einen Winkel 13 zwischen 86° und 87°.

In der in Fig. 3 gezeigten Draufsicht auf den Korbboden 2 liegen auch die Zusatzstützkanten 15 der dem Stützenpaar zugeordneten Zusatzstützen 14 auf einer gemeinsamen Geraden. Diese wird hier als zweite gemeinsame Gerade 16 bezeichnet. Sie verläuft parallel zu der gemeinsamen Gerade 10 der Stützkanten 7 des zugeordneten Stützenpaares.

Im gezeigten Ausführungsbeispiel verlaufen sowohl die gemeinsamen Geraden 10 der jeweiligen Stützenpaare innerhalb der Reihen 17 und 17' parallel zueinander, als auch die gemeinsamen Geraden 10 der Reihe 17 parallel zu den entsprechenden gemeinsamen Geraden 10' der Stützkanten 7 der Stützenpaare der zweiten Reihe 17'. Um das berührungslose, in Fig. 1 gezeigte Überlappen von großen Tellern 6 zu ermöglichen, ist jedoch günstigerweise, wie hier realisiert, ein Versatz 18 zwischen den gemeinsamen Geraden 10 der einen Reihe 17 und den gemeinsamen Geraden 10' der benachbarten anderen Reihe 17' vorgesehen. Bei dem Versatz 18 handelt es sich jeweils um den kleinsten Abstand zwischen den jeweils benachbarten gemeinsamen Geraden 10 und 10', wie dies in Fig. 3 auch eingezeichnet ist. Um einerseits eine möglichst dichte Packung von Tellern 6 zu ermöglichen und andererseits aber auch das Einstecken von größeren Tabletts 24, wie in Fig. 1 gezeigt, in beide Reihen 17 und 17' zu ermöglichen, ist günstigerweise vorgesehen, dass der Versatz 18 zwischen der gemeinsamen Geraden 10 der einen Reihe 17 und den gemeinsamen Geraden 10' der dazu benachbarten Reihe 17' kleiner als die Hälfte des Abstandes 19 zwischen den gemeinsamen Geraden 10 zweier innerhalb einer Reihe 17 oder 17' direkt hintereinander angeordneten Stützenpaare ist. Der Abstand 19 zwischen zwei gemeinsamen Geraden 10 von in einer Reihe 17 hintereinander angeordneten Stützenpaaren beträgt günstigerweise von 30mm bis 80mm.

Im gezeigten Ausführungsbeispiel sind somit sowohl der von der Orthogonalen abweichende Winkel 13 der gemeinsamen Geraden 10 und 10' sowie deren Versatz 18 zueinander vorgesehen. Dies muss nicht zwingend so sein.

In Fig. 3 sind auch noch die Abstände 20 und 21 zwischen den Stützen 3 eines Stützenpaares eingezeichnet. Der Abstand 20 zwischen den, dem Korbboden 2 zugewandten Enden der abgeschrägten Stützkanten 7 beträgt günstigerweise zwischen 10 cm und 16 cm. Der Abstand 21 zwischen den vom Korbboden abgewandten Enden der abgeschrägten Stützkanten 7 der Stützen 3 des jeweiligen Stützenpaares beträgt günstigerweise zwischen 16 cm und 26 cm.

Fig. 4 zeigt noch eine Seitenansicht von schräg oben auf den Geschirrkorb 1. Hier sind die Abstände 22 und 23 der abgeschrägten Stützkanten 7 vom Korbboden 2 eingezeichnet. Der Abstand 23 zwischen dem, dem Korbboden 2 zugewandten Ende der abgeschrägten Stützkante 7 und dem Korbboden beträgt günstigerweise von 0 cm bis 8 cm. Der Abstand 22 zwischen dem, vom Korbboden 2 abgewandten Ende der abgeschrägten Stützkante 7 und dem Korbboden 2 beträgt günstigerweise von 5 cm bis 10 cm. Wie auch in dieser Abbildung zu sehen ist, sind die Zusatzstützen 14 günstigerweise deutlich kürzer ausgebildet als die Stützen 3. Sie überragen den Korbboden 2 in einer Richtung normal auf den Korbboden 2 günstigerweise zwischen 1 cm und 6 cm.

Fig. 5 zeigt eine Ansicht von unten auf den Korbboden 2 des Geschirrkorbes 1.

Fig. 6 zeigt noch einmal einen Vertikalschnitt entlang einer gemeinsamen Ebene bzw. einer der gemeinsamen Geraden 10 bzw. 10' durch die Stützen 3 eines Stützenpaares. Die verschiedenen Abstände 20, 21, 22 und 23 sind zur Veranschaulichung noch einmal eingezeichnet, ebenso wie die Richtungen 8 und 9. Besonders gut zu sehen ist in dieser Darstellung jedoch, dass bei in Betriebsstellung auf einer horizontalen Fläche aufgestelltem Geschirrkorb 1 die abgeschrägten Stützkanten 7 mit einer horizontalen Ebene 25 einen Winkel 26 in einem Winkelbereich von 20° bis 70°, vorzugsweise zwischen 40° und 60°, hier 50° einschließen. Die Stützkanten 7 können dabei, wie hier gezeigt, linear verlaufen. Es sind aber auch anderweitige z.B. gekrümmte Verläufe der Stützkanten 7 denkbar.

Bevorzugte Ausführungsformen von erfindungsgemäßen Geschirrkörben 1 sehen vor, dass die Stützen 3 und/oder der Korbboden 2 und/oder die Zusatzstützen 14 und besonders bevorzugt insbesondere der gesamte Geschirrkorb 1, vorzugsweise einstückig, aus Kunststoff bestehen. Es können dabei für die beim Stand der Technik bekannten Geschirrkörbe 1 verwendeten Kunststoffe, wie z.B. Polyethylen, Polypropylen usw., auch für erfindungsgemäße Geschirrkörbe 1 verwendet werden. Das gezeigte Ausführungsbeispiel eines Geschirrkorbes 1 kann für Teller mit einem Durchmesser von 8 cm bis zu Tellern mit einem Durchmesser von 34 cm verwendet werden.

### Legende zu den Hinweisziffern:

- 1: Geschirrkorb
- 2: Korbboden
- 3: Stützen
- 4: Tellerunterseite
- 5: Tellerrand
- 6: Teller
- 7: Stützkante
- 8: Richtung
- 9: Richtung
- 10, 10': gemeinsame Gerade
- 11: Rippen
- 12: Seitenwand
- 13: Winkel
- 14: Zusatzstützen
- 15: Zusatzstützkante
- 16: zweite gemeinsame Gerade
- 17, 17': Reihe
- 18: Versatz
- 19: Abstand
- 20: Abstand
- 21: Abstand
- 22: Abstand
- 23: Abstand
- 24: Tablett
- 25: horizontale Ebene
- 26: Winkel

## Patentansprüche

1. Geschirrkorb (1) mit zumindest einem Korbboden (2) und mit am Korbboden (2) angeformten Stützen (3) zum Anlehnen einer Tellerunterseite (4) eines auf einem Tellerrand (5) stehend im Geschirrkorb (1) gelagerten Tellers (6) an den Stützen (3), wobei zumindest zwei, voneinander beabstandet im Geschirrkorb (1) angeordnete Stützen (3) ein Stützenpaar zum Anlehnen der Tellerunterseite (4) bilden, und die Stützen (3) des Stützenpaares auf ihrer vom Korbboden (2) abgewandten Seite jeweils eine abgeschrägte Stützkante (7) zum daran Anlehnen der Tellerunterseite (4) aufweisen, wobei die abgeschrägten Stützkanten (7) dieser beiden Stützen (3) jeweils in Richtung (8) aufeinander zu, in Richtung (9) hin zum Korbboden (2) abfallend abgeschrägt sind, wobei der Geschirrkorb (1) von zumindest einer Seitenwand (12) begrenzt wird und, in einer Draufsicht auf den Korbboden (2) gesehen, die Stützkanten (7) der beiden Stützen (3) des Stützenpaares auf einer gemeinsamen Geraden (10, 10') liegen, welche schräg zur Seitenwand (12) angeordnet ist, **dadurch gekennzeichnet, dass** den Stützen (3) des Stützenpaares zumindest eine, vorzugsweise am Korbboden (2) angeformte, Zusatzstütze (14) zugeordnet ist, wobei der mit der Tellerunterseite (4) an den Stützen (3) angelehnte Teller (6) mit seinem dem Korbboden (2) zugewandten Bereich des Tellerrandes (5) an einer Zusatzstützkante (15) der Zusatzstütze (14) abstützbar ist.

2. Geschirrkorb (1) nach Anspruch 1, **dadurch gekennzeichnet, dass** die abgeschrägten Stützkanten (7) der beiden Stützen (3) des Stützenpaares in einer gemeinsamen Ebene liegen.

3. Geschirrkorb (1) nach Anspruch 1 oder 2, **dadurch gekennzeichnet, dass** die beiden Stützen (3) des Stützenpaares jeweils zumindest bereichsweise, vorzugsweise vollständig, plattenförmig ausgebildet sind und die abgeschrägten Stützkanten (7) die jeweils vom Korbboden (2) wegweisende Begrenzung dieser plattenförmigen Bereiche bilden.

4. Geschirrkorb (1) nach Anspruch 3, **dadurch gekennzeichnet, dass** Oberflächen der plattenförmigen Bereiche der beiden Stützen (3) in einer gemeinsamen Ebene liegen.

5. Geschirrkorb (1) nach Anspruch 3 oder 4, **dadurch gekennzeichnet, dass** an den Stützen (3) zum Abstützen und/oder Verstärken der Stützen (3) Rippen (11) angeordnet, vorzugsweise angeformt, sind.

6. Geschirrkorb (1) nach Anspruch 4 und 5, **dadurch gekennzeichnet, dass** die Rippen (11) schräg oder orthogonal zur gemeinsamen Ebene angeordnet sind.

7. Geschirrkorb (1) nach einem der Ansprüche 1 bis 6, **dadurch gekennzeichnet, dass** die gemeinsame Gerade (10, 10') in einem Winkel (13) zwischen 70° und 89°, schräg zur Seitenwand angeordnet ist.

8. Geschirrkorb (1) nach einem der Ansprüche 1 bis 7, **dadurch gekennzeichnet, dass** den Stützen (3) eines Stützenpaares zumindest zwei voneinander beabstandete, vorzugsweise am Korbboden (2) angeformte, Zusatzstützen (14) zugeordnet sind, deren Zusatzstützkanten (15), in einer Draufsicht auf den Korbboden (2) gesehen, auf einer zweiten gemeinsamen Geraden (16) liegen, wobei die gemeinsame Gerade (10, 10') der Stützkanten (7) und die zweite gemeinsame Gerade (16) der Zusatzstützkanten (15) parallel zueinander verlaufen.

9. Geschirrkorb (1) nach einem der Ansprüche 1 bis 8, **dadurch gekennzeichnet, dass** mehrere Stützenpaare in zumindest zwei zueinander benachbarten Reihen (17, 17') im Geschirrkorb (1) angeordnet sind, wobei die Stützkanten (7) der beiden Stützen (3) eines jeweiligen Stützenpaares jeweils in einer Draufsicht auf den Korbboden (2) auf einer gemeinsamen Geraden (10, 10') liegen und die gemeinsamen Geraden (10, 10') der Stützkanten (7) der Stützenpaare zumindest innerhalb einer Reihe (17, 17'), vorzugsweise aller Reihen (17, 17'), parallel zueinander verlaufen und vorzugsweise die gemeinsamen Geraden (10, 10') der zueinander benachbarten Reihen (17, 17') jeweils zueinander versetzt sind.

10. Geschirrkorb (1) nach Anspruch 9, **dadurch gekennzeichnet, dass** ein Versatz (18) zwischen den gemeinsamen Geraden (10) der einen Reihe (17) und den gemeinsamen Geraden (10') der dazu benachbarten Reihe (17') kleiner als die Hälfte des Abstandes (19) zwischen den gemeinsamen Geraden (10, 10') zweier innerhalb einer Reihe (17, 17') angeordneten Stützenpaare ist.

11. Geschirrkorb (1) nach einem der Ansprüche 1 bis 10, **dadurch gekennzeichnet, dass** bei in Betriebsstellung auf einer horizontalen Fläche aufgestelltem Geschirrkorb (1) die abgeschrägten Stützkanten (7) mit einer horizontalen Ebene (25) einen Winkel (26) zwischen 20° und 70°, vorzugsweise zwischen 40° und 60°, einschließen.

12. Geschirrkorb (1) nach einem der Ansprüche 1 bis 11, **dadurch gekennzeichnet, dass** die Stützkanten (7) jeweils linear verlaufen.

13. Geschirrkorb (1) nach einem der Ansprüche 1 bis 12, **dadurch gekennzeichnet, dass** der Korbboden (2), vorzugsweise zwischen zwei einem Stützenpaar zugeordneten Zusatzstützen (14), Vertiefungen zur Aufnahme des Tellerrandes (5) eines der Teller (6) aufweist und/oder gitterartig ausgebildet ist.

14. Geschirrkorb (1) nach einem der Ansprüche 1 bis 13, **dadurch gekennzeichnet, dass** die Stützen (3) und/oder der Korbboden (2) und/oder die Zusatzstützen (14) oder der gesamte Geschirrkorb (1), vorzugsweise einstückig, aus Kunststoff bestehen (besteht).

## Claims

1. A crockery basket (1) with at least one basket base (2) and with supports (3) formed on the basket base (2) for a plate underside (4) of a plate (6) stored upright on a plate edge (5) in the crockery basket (1) to lean against the supports (3), wherein at least two supports (3) arranged spaced apart from each other in the crockery basket (1) form a pair of supports for the plate underside (4) to lean against, and the supports (3) of the pair of supports on their side facing away from the basket base (2) have in each case a slanted supporting edge (7) for the plate underside (4) to lean against, wherein the slanted supporting edges (7) of these two supports (3) are slanted downwards in each case in the direction (8) towards each other, in the direction (9) towards the basket base (2), wherein the crockery basket (1) is delimited by at least one side wall (12) and, viewed in a top view of the basket base (2), the supporting edges (7) of the two supports (3) of the pair of supports lie on a common straight line (10, 10') which is arranged obliquely to the side wall (12), **characterised in that** at least one additional support (14), preferably formed on the basket base (2), is associated with the supports (3) of the pair of supports, the plate (6) which leans against the supports (3) with the plate underside (4) being able to be supported, with its region of the plate edge (5) facing the basket base (2), on an additional supporting edge (15) of the additional support (14).

2. A crockery basket (1) according to claim 1, **characterised in that** the slanted supporting edges (7) of the two supports (3) of the pair of supports lie in a common plane.

3. A crockery basket (1) according to claim 1 or 2, **characterised in that** the two supports (3) of the pair of supports in each case at least in regions, preferably completely, are formed in a plate shape and the slanted supporting edges (7) form the delimitation of these plate-shaped regions which points away from the basket base (2) in each case.

4. A crockery basket (1) according to claim 3, **characterised in that** surfaces of the plate-shaped regions of the two supports (3) lie in a common plane.

5. A crockery basket (1) according to claim 3 or 4, **characterised in that** ribs (11) are arranged, preferably formed-on, on the supports (3) for supporting and/or reinforcing the supports (3).

6. A crockery basket (1) according to claim 4 and 5, **characterised in that** the ribs (11) are arranged obliquely or orthogonally to the common plane.

7. A crockery basket (1) according to one of claims 1 to 6, **characterised in that** the common straight line (10, 10') is arranged obliquely to the side wall at an angle (13) of between 70° and 89°.

8. A crockery basket (1) according to one of claims 1 to 7, **characterised in that** at least two additional supports (14) spaced apart from each other, preferably formed on the basket base (2), are associated with the supports (3) of a pair of supports, the additional supporting edges (15) of which additional supports, in a top view of the basket base (2), lie on a second common straight line (16), with the common straight line (10, 10') of the supporting edges (7) and the second common straight line (16) of the additional supporting edges (15) running parallel to each other.

9. A crockery basket (1) according to one of claims 1 to 8, **characterised in that** a plurality of pairs of supports are arranged in the crockery basket (1) in at least two rows (17, 17') adjacent to each other, wherein the supporting edges (7) of the two supports (3) of a respective pair of supports in each case in a top view of the basket base (2) lie on a common straight line (10, 10') and the common straight lines (10, 10') of the supporting edges (7) of the pairs of supports at least within one row (17, 17'), preferably all rows (17, 17'), run parallel to each other and preferably the common straight lines (10, 10') of the rows (17, 17') which are adjacent to each other are offset relative to each other in each case.

10. A crockery basket (1) according to claim 9, **characterised in that** an offset (18) between the common straight lines (10) of the one row (17) and the common straight lines (10') of the row (17') adjacent thereto is less than half the distance (19) between the common straight lines (10, 10') of two pairs of supports arranged within one row (17, 17').

11. A crockery basket (1) according to one of claims 1 to 10, **characterised in that** when the crockery basket (1) in the operating position is placed on a horizontal surface the slanted supporting edges (7) enclose an angle (26) of between 20° and 70°, preferably between 40° and 60°, with a horizontal plane (25).

12. A crockery basket (1) according to one of claims 1 to 11, **characterised in that** the supporting edges (7) run linearly in each case.

13. A crockery basket (1) according to one of claims 1 to 12, **characterised in that** the basket base (2), preferably between two additional supports (14) associated with a pair of supports, has indentations for receiving the plate edge (5) of one of the plates (6) and/or is configured in a lattice-like manner.

14. A crockery basket (1) according to one of claims 1 to 13, **characterised in that** the supports (3) and/or the basket base (2) and/or the additional supports (14) or the entire crockery basket (1), preferably in one piece, consist(s) of plastics material.

## Revendications

1. Panier à vaisselle (1) avec au moins un fond de panier (2) et avec des supports (3) formés sur le fond de panier (2) pour appuyer sur les supports (3) une face arrière d'assiette (4) d'une assiette (6) placée dans le panier à vaisselle (1) en étant posée sur un chant d'assiette (5), au moins deux supports (3) disposés à distance l'un de l'autre dans le panier à vaisselle (1) formant une paire de supports pour appuyer la face arrière d'assiette (4), et les supports (3) de la paire de supports présentant chacun, sur leur côté opposé au fond du panier (2), une arête d'appui (7) biseautée pour y appuyer la face arrière d'assiette (4), les arêtes d'appui (7) biseautées de ces deux supports (3) étant biseautée à la fois en direction (8) l'une de l'autre et descendant en direction (9) du fond du panier (2), le panier à vaisselle (1) étant délimité par au moins une paroi latérale (12) et, vues de dessus vers le fond du panier (2), les arêtes d'appui (7) des deux supports (3) de la paire de supports se trouvant sur une droite commune (10, 10') qui est disposée en biais par rapport à la paroi latérale (12), **caractérisé en ce qu'**au moins un support supplémentaire (14), de préférence formé sur le fond du panier (2), est associé aux supports (3) de la paire de supports, l'assiette (6) appuyée par la face arrière d'assiette (4) sur les supports (3) pouvant s'appuyer par sa zone de chant d'assiette (5) tournée vers le fond du panier (2) sur une arête d'appui supplémentaire (15) du support supplémentaire (14).

2. Panier à vaisselle (1) selon la revendication 1, **caractérisé en ce que** les arêtes d'appui (7) biseautées des deux supports (3) de la paire de supports se trouvent dans un plan commun.

3. Panier à vaisselle (1) selon la revendication 1 ou 2, **caractérisé en ce que** les deux supports (3) de la paire de supports sont chacun réalisés en forme de plaque au moins par zones, de préférence entièrement, et les arêtes d'appui (7) biseautées forment la délimitation respective de ces zones en forme de plaque en s'écartant du fond du panier (2).

4. Panier à vaisselle (1) selon la revendication 3, **caractérisé en ce que** les surfaces des zones en forme de plaque des deux supports (3) se trouvent dans un plan commun.

5. Panier à vaisselle (1) selon la revendication 3 ou 4, **caractérisé en ce que** des nervures (11) sont disposées, de préférence formées, sur les supports (3) pour soutenir et/ou renforcer les supports (3).

6. Panier à vaisselle (1) selon les revendications 4 et 5, **caractérisé en ce que** les nervures (11) sont disposées obliquement ou orthogonalement par rapport au plan commun.

7. Panier à vaisselle (1) selon l'une des revendications 1 à 6, **caractérisé en ce que** la droite commune (10, 10') est disposée selon un angle (13) compris entre 70° et 89°, obliquement par rapport à la paroi latérale.

8. Panier à vaisselle (1) selon l'une des revendications 1 à 7, **caractérisé en ce qu'**au moins deux supports supplémentaires (14) espacés l'un de l'autre, de préférence formés sur le fond (2) du panier, sont associés aux supports (3) d'une paire de supports et dont les arêtes d'appui (15) supplémentaires, vues de dessus vers le fond du panier (2), se trouvent sur une deuxième droite commune (16), la droite commune (10, 10') des arêtes d'appui (7) et la deuxième droite commune (16) des arêtes d'appui supplémentaires (15) étant parallèles entre elles.

9. Panier à vaisselle (1) selon l'une des revendications 1 à 8, **caractérisé en ce que** plusieurs paires de supports sont disposées dans le panier à vaisselle (1) en au moins deux rangées (17, 17') voisines, les arêtes d'appui (7) des deux supports (3) d'une paire de supports respective se trouvant chacune, vues de dessus vers le fond de panier (2), sur une droite commune (10, 10'), et les droites communes (10, 10') des arêtes d'appui (7) des paires de supports sont parallèles entre elles au moins à l'intérieur d'une rangée (17, 17'), de préférence à l'intérieur de toutes les rangées (17, 17'), et de préférence les droites communes (10, 10') des rangées voisines (17, 17') sont décalées les unes par rapport aux autres.

10. Panier à vaisselle (1) selon la revendication 9, **caractérisé en ce qu'**un décalage (18) entre les droites communes (10) d'une rangée (17) et les droites communes (10') de la rangée (17') voisine de celle-ci est inférieur à la moitié de la distance (19) entre les droites communes (10, 10') de deux paires de supports disposées à l'intérieur d'une rangée (17, 17').

11. Panier à vaisselle (1) selon l'une des revendications 1 à 10, **caractérisé en ce que,** lorsque le panier à vaisselle (1) est posé sur une surface horizontale en position de fonctionnement, les arêtes d'appui (7) biseautées forment avec un plan horizontal (25) un angle (26) compris entre 20° et 70°, de préférence entre 40° et 60°.

12. Panier à vaisselle (1) selon l'une des revendications 1 à 11, **caractérisé en ce que** les arêtes d'appui (7) s'étendent de façon linéaire.

13. Panier à vaisselle (1) selon l'une des revendications 1 à 12, **caractérisé en ce que** le fond de panier (2) présente, de préférence entre deux supports supplémentaires (14) associés à une paire de supports, des renfoncements destinés à recevoir le chant d'assiette (5) de l'une des assiettes (6) et/ou est réalisé en forme de grille.

14. Panier à vaisselle (1) selon l'une des revendications 1 à 13, **caractérisé en ce que** les supports (3) et/ou le fond de panier (2) et/ou les supports supplémentaires (14), ou l'ensemble du panier à vaisselle (1) sont en (se composent de) matière plastique, de préférence en une seule pièce.
